# EUROPÄISCHE PATENTSCHRIFT

(11) **EP 0 904 462 B1**
(45) Veröffentlichungstag und Bekanntmachung des Hinweises auf die Patenterteilung: **22.03.2000**
(21) Anmeldenummer: 97926903.2
(22) Anmeldetag: 12.06.1997
(51) Int. Cl.: E01C 5/20

(54) **FLÜSSIGKEITSDURCHLÄSSIGER BELAG**
LIQUID-PERMEABLE FLOOR COVERING
REVETEMENT PERMEABLE AUX LIQUIDES

(30) Priorität: 12.06.1996 AT 34996 U
(43) Veröffentlichungstag der Anmeldung: 31.03.1999
(73) Patentinhaber: Fleischhacker, Gerhard, 9330 Treibach (AT)
(72) Erfinder: Fleischhacker, Gerhard, 9330 Treibach (AT)
(74) Vertreter: Alge, Daniel, Mag. Dr. rer.nat.
(86) Internationale Anmeldenummer: AT9700125
(87) Internationale Veröffentlichungsnummer: WO9747817

(56) Entgegenhaltungen:
- WO-A-94/25676
- BE-A- 750 281
- DE-A- 1 962 527

## Beschreibung

Die Erfindung betrifft einen flüssigkeitsdurchlässigen Belag für begeh- und befahrbare Böden u.dgl.

Es ist bekannt, zur Abdeckung von Böden u.dgl. Flächenbefestigungselemente einzusetzen, die flüssigkeitsdurchlässig sind, damit Oberflächenwässer u.dgl. abgeleitet werden können. Derartige Elemente werden z.B. aus Kunststein hergestellt und im Verband verlegt. Dies erfordert relativ aufwendige Formungsvorgänge für die Elemente und einen beträchtlichen Arbeitseinsatz bei deren Verlegung mit entsprechend hohen Kosten. Außerdem erschwert das Gewicht der Elemente deren Handhabung und Transport (Siehe z.B. die WO 94/25676).

Die vorliegende Erfindung zielt darauf ab, einen als Filter wirksamen flüssigkeitsdurchlässigen Belag zu schaffen, der kostengünstig hergestellt sowie auf einfache Weise und rasch verlegt werden kann. Der Belag soll zugleich eine einwandfreie Flüssigkeitsableitung sicherstellen.

Der erfindungsgemäße Belag zeichnet sich durch die Kombination der Merkmale aus, daß er aus zumindest zwei miteinander flächig, vorzugsweise durch Klebung verbundenen Lagen aus zelligem elastischem Kunststoff gebildet ist, wobei jede bodenseitige Lage wesentlich dicker als jede oberflächenseitige Lage ist, welche vorzugsweise wesentlich kleinere Zellen als die bodenseitige Lage hat, daß auf der den Boden berührenden Belagseite in der zugeordneten Lage mit gegenseitigem Abstand parallel zueinander verlaufende, vorzugsweise auch einander kreuzende Flüssigkeitsableitkanäle ausgebildet sind, daß sich von den Flüssigkeitsableitkanälen in gegenseitigen Abständen weitere Kanäle durch die bzw. jede bodenseitige Lage hindurch erstrecken, wobei die weiteren Kanäle in der bzw. jeder bodenseitigen Lage in diese eingeschnitten oder eingeformt sind und sich vorzugsweise konisch oder stufenförmig nach unten öffnen.

Diese Ausbildung sichert bei an sich beliebig großer Ausbildung und relativ geringem Gewicht sowie elastischer Verformbarkeit des Belages eine optimale Filterung und Flüssigkeitsableitung. Erfindungsgemäß wird bei geringem Verschleiß eine hohe Standzeit erreicht und sichergestellt, daß die Drainagekanäle und Materialzellen nicht versiegeln.

Gemäß einer bevorzugten Ausführungsform der Erfindung sind in der bzw. jeder oberflächenseitigen Lage Durchtrittsöffnungen ausgebildet, die in die sich durch die bzw. jede bodenseitige Lage hindurch erstreckenden Kanäle münden. Hiedurch wird sichergestellt, daß bei Durchbiegung der oberflächenseitigen Lage unter Belastung sich die Durchtrittsöffnungen nach unten zu erweitern und jegliche Verstopfung vermieden wird.

Gemäß einer weiteren bevorzugten Ausführungsform der Erfindung ist der Belag in Form einer aufrollbaren Bahn ausgebildet, was ein Aufrollen des Belages und einen einfachen Transport sowie ein rasches Verlegen desselben ermöglicht.

Nach einem weiteren Merkmal der Erfindung sind die Lagen des Belages aus einem zelligen Elastomer gebildet, wie einem Polyurethan (Polyätherurethan, z.B. einem Sylomer®). Derartige Elastomere können z.B. eine Dichte von 150 kg/m³ bis 680 kg/m³ haben und gewährleisten eine vollflächige Kraftübertragung. Daneben zeigen sie ein besonders gutes Verhalten unter dynamischen Belastungen, wobei sie zunehmend steifer werden. Die genannten Elastomere sind gegen Wasser, Öl, Fett usw. beständig.

Im Rahmen der Erfindung kann der Belag natürlich auch aus einzelnen Elementen beliebiger Größe aufgebaut werden, die gegebenenfalls im Verband verlegt werden.

Die als Belagoberfläche dienende dünne oberflächenseitige Lage wird, wie schon erwähnt, zweckmäßig durch Klebung mit der darunterliegenden bodenseitigen Lage verbunden. Es können im Rahmen der Erfindung aber auch mehrere dünne Lagen bzw. mehr als eine bodenseitige Lage vorgesehen werden und zweckmäßig untereinander durch Klebung verbunden sein.

Die zur Flüssigkeitsableitung dienenden Kanäle können durch Formung, z.B. beim Gießen des Belages, oder auf mechanischem Wege, z.B. mittels eines Wasserstrahles, ausgebildet werden.

Erfindungsgemäß wird durch das elastische Verhalten des Belages beim Begehen oder Befahren durch "Quetschvorgänge" der Drainageeffekt und die Selbstreinigung zusätzlich begünstigt. Insbesondere wird durch Formänderungsvorgänge sichergestellt, daß in die Abflußöffnungen eindringende Partikel weitertransportiert werden. Ein Versiegeln ist daher auszuschließen.

Zur Begünstigung der Verformung wie auch der Wasserableitung tragen die Flüssigkeitsableitkanäle an der Unterseite des Belages bei. Diese Kanäle können, wie erwähnt, auch in kreuzender Richtung verlaufen, so daß ein Netz von Kanälen vorhanden ist.

Weitere Merkmale der Erfindung werden nachfolgend an Ausführungsbeispielen unter Bezugnahme auf die Zeichnungen näher erläutert, in welchen die

Fig. 1 und 2 bahnförmig ausgebildete Beläge gemäß der Erfindung im Schnitt zeigen.

Jeder der gezeigten Beläge hat eine bodenseitige Filterkörperlage 1 und eine mit dieser vollflächig, z.B. durch Klebung, verbundene oberflächenseitige Filterkörperlage 2, die erheblich dünner als die bodenseitige lage 1 ist. Beide Lagen 1, 2 sind aus einem hochabriebfesten zelligen Elastomer, z.B. einem Polyurethan, gebildet, das flüssigkeitsdurchlässig ist. Die dünnere, oberflächenseitige Lage 2 hat bei den Ausführungsformen nach Fig. 1 wesentlich kleinere Zellen als die dickere bodenseitige Lage 1. Bei der Ausführungsform nach Fig. 2 bestehen beide Lagen aus dem gleichen zelligen Material.

Wie die Fig. 1 und 2 zeigen, sind in der den Boden berührenden Belagseite bzw. in der Unterseite der Lage 1 parallel zueinander verlaufende Kanäle 3 ausgebildet, die die Verformbarkeit des Belages begünstigen und zur Flüssigkeitsableitung dienen. Bei den dargestellten Ausführungsformen kann auch eine kreuzende Schar von parallelen Kanälen 3' vorgesehen sein, so daß ein Netz von Kanälen entsteht. Von den Kanälen 3 bzw. 3' können sich mit gegenseitigem Abstand weitere Kanäle 4 durch die bodenseitige Lage 1 hindurch erstrecken, wie Fig. 2 zeigt. Die Flüssigkeitsableitkanäle 3 bzw. 3' und die weiteren Kanäle 4 können durch Formung, z.B. beim Gießen des Belages, oder auf mechanischem Wege, z.B. mittels eines Wasserstrahles oder durch Stanzen ausgebildet werden. Die Kanäle 4 können sich auch konisch oder stufenförmig nach unten öffnen.

In der oberflächenseitigen Lage 2 sind Durchtrittsöffnungen 5 ausgebildet, die in die sich durch die bzw. jede bodenseitige Lage hindurch erstreckenden Kanäle münden.

Der dargestellte Belag kann als Bahn oder als Einzelelement ausgebildet sein, die bzw. das aufgerollt werden kann. Im Rahmen der Erfindung sind verschiedene Abwandlungen des erläuterten Ausführungsbeispieles möglich, insbesondere was die verwendeten Materialien und die Anzahl der Lagen betrifft. So kann eine Mehrzahl von bodenseitigen bzw. oberflächenseitigen Lagen vorgesehen werden, die alle gleich große Zellen haben, oder bei denen die Zellengröße in jeder der aufeinanderfolgenden Lagen von oben nach unten zunimmt.

Der erfindungsgemäße Belag bzw. Teile desselben kann im Rahmen der Erfindung auch zum Ausfüllen von stabilen rahmenartigen Bodenbefestigungselementen, Flüssigkeitsablaufgittern u.dgl. verwendet werden.

## Patentansprüche

1. Flüssigkeitsdurchlässiger Belag für begeh- und befahrbare Böden u.dgl., der aus zumindest zwei miteinander flächig, vorzugsweise durch Klebung verbundenen Lagen (1, 2) aus zelligem elastischem Kunststoff gebildet ist, wobei jede bodenseitige Lage (1) wesentlich dikker als jede oberflächenseitige Lage (2) ist, welche vorzugsweise wesentlich kleinere Zellen als die bodenseitige Lage hat, dadurch gekennzeichnet, daß auf der den Boden berührenden Belagseite in der zugeordneten bodenseitigen Lage mit gegenseitigem Abstand parallel zueinander verlaufende, vorzugsweise auch einander kreuzende Flüssigkeitsableitkanäle (3, 3') ausgebildet sind, daß sich von den Flüssigkeitsableitkanälen (3, 3') in gegenseitigen Abständen weitere Kanäle (4) durch die bzw. jede bodenseitige Lage hindurch erstrecken, wobei die weiteren Kanäle (4) in der bzw. jeder bodenseitigen Lage (1) in diese eingeschnitten oder eingeformt sind und sich vorzugsweise konisch oder stufenförmig nach unten öffnen.

2. Belag nach Anspruch 1, dadurch gekennzeichnet, daß in der bzw. jeder oberflächenseitigen Lage (2) Durchtrittsöffnungen (5) ausgebildet sind, die in die sich durch die bzw. jede bodenseitige Lage (1) hindurch erstreckenden Kanäle (4) münden.

3. Belag nach Anspruch 1 oder 2, dadurch gekennzeichnet, daß er in Form einer aufrollbaren Bahn ausgebildet ist.

4. Belag nach einem der Ansprüche 1 bis 3, dadurch gekennzeichnet, daß die Lagen (1, 2) des Belages aus einem zelligen Elastomer gebildet sind, vorzugsweise einem Polyurethan.

5. Belag nach einem der Ansprüche 1 bis 4, dadurch gekennzeichnet, daß er aus mehreren oberflächenseitigen und vorzugsweise auch mehreren bodenseitigen Lagen aufgebaut ist.

6. Belag nach Anspruch 5, dadurch gekennzeichnet, daß die Zellen in allen Lagen gleich groß sind oder die Zellengröße in jeder der aufeinanderfolgenden Lagen von oben nach unten zunimmt.

## Claims

1. A liquid-permeable covering for floors and the like capable of being walked and driven on, which is formed of at least two layers (1, 2) of cellular elastic synthetic material surface-interconnected, preferably by gluing, each floor-side layer (1) being substantially thicker than each surface-side layer (2), which preferably has substantially smaller cells than the floor-side layer, characterized in that on the side of the covering contacting the floor, in the associated floor-side layer, mutually spaced liquid drainage channels (3, 3') are formed, extending in parallel to each other, preferably also crossing each other, and that further, mutually spaced channels (4) branching off from these liquid drainage channels (3, 3') pass through the or each floor-side layer, the further channels (4) provided in the or each floor-side layer (1) being cut thereinto or shaped thereinto, preferably opening downwardly conically or in step-like manner.

2. A covering according to claim 1, characterized in that passage apertures (5) are formed in the or each surface-side layer (2), entering into the channels (4) that pass through the or each floor-side layer (1).

3. A covering according to claim 1 or 2, characterized in that it is designed in the form of a sheet capable of being rolled up.

4. A covering according to any one of claims 1 to 3, characterized in that the layers (1, 2) of the covering are formed of a cellular elastomer, preferably a polyurethane.

5. A covering according to any one of claims 1 to 4, characterized in that it is assembled of several surface-side and, preferably, also several floor-side layers.

6. A covering according to claim 5, characterized in that the cells of all the layers are of equal size, or that the cell size increases in each of the successively arranged layers from top to bottom.

## Revendications

1. Revêtement de sol perméable aux liquides pour des sols accessibles aux piétons et aux véhicules et sols analogues qui sont constitués par au moins deux couches (1,2) de grande étendue, raccordées entre elles de préférence par collage, couches constituées par une matière synthétique élastique cellulaire, chaque couche côté sol (1) étant sensiblement plus épaisse que chaque couche côté surface (2) et qui, de façon préférée présente des cellules sensiblement plus petites que la couche côté sol, caractérisé en ce que sur le côté de revêtement en contact avec le sol dans la couche dirigée vers le côté sol sont conçus des canaux d'évacuation de liquides (3,3') qui s'étendent parallèlement à une certaine distance entre eux et qui, de préférence, aussi s'entrecroisent et en ce qu'à partir des canaux d'évacuation de liquides (3,3') dans les espacements réciproques s'étendent d'autres canaux (4) à travers la couche ou chaque couche côté sol, les autres canaux (4) dans la couche ou dans chaque couche côté sol (1) étant formés ou insérés dans ceux-ci et s'ouvrant de préférence de façon conique ou par paliers vers le bas.

2. Revêtement de sol selon la revendication 1, caractérisé en ce que dans la couche ou dans chaque couche côté surface (2) sont formées des ouvertures de passage (5) qui aboutissent dans les canaux (4) s'étendant à travers la couche ou chaque couche côté sol (1).

3. Revêtement de sol selon la revendication 1 ou 2, caractérisé en ce qu'il est conçu sous forme de bande continue enroulable.

4. Revêtement de sol selon l'une des revendications 1 à 3, caractérisé en ce que les couches (1,2) du revêtement sont réalisées en élastomère cellulaire, de préférence en un polyuréthane.

5. Revêtement selon l'une des revendications 1 à 4, caractérisé en ce qu'il est constitué par plusieurs couches côté surface et de préférence plusieurs couches côté sol.

6. Revêtement de sol selon la revendication 5, caractérisé en ce que les cellules dans toutes les couches sont de même dimension ou encore la dimension cellulaire dans chacune des couches superposées va en croissant du haut vers le bas.
